# EUROPÄISCHE PATENTSCHRIFT

(11) **EP 0 280 911 B1**
(45) Veröffentlichungstag und Bekanntmachung des Hinweises auf die Patenterteilung: **07.10.1992**
(21) Anmeldenummer: 88101650.5
(22) Anmeldetag: 04.02.1988
(51) Int. Cl.: F04D 27/00, F24F 11/02

(54) **Ventilatorteil sowie Verfahren zur Funktionskontrolle desselben**
Ventilator part and method of testing it
Composant de ventilateur et méthode de vérification fonctionnelle

(30) Priorität: 05.02.1987 DE 3703401
(43) Veröffentlichungstag der Anmeldung: 07.09.1988
(73) Patentinhaber: AL-KO THERM GmbH Maschinenfabrik, D-89343 Jettingen-Scheppach (DE)
(72) Erfinder: Pfaudler, Reinhold, D-8877 Burtenbach (DE)
(74) Vertreter: Munk, Ludwig, Dipl.-Ing.

(56) Entgegenhaltungen:
- FR-A- 2 081 038
- FR-A- 2 513 359
- US-A- 3 402 654
- H.L.H., Band 36, Nr. 2, Februar 1985, Seiten 76-79; T. Carolus: "Rechner regelt Ventilator"

## Beschreibung

Die Erfindung betrifft gemäß einem ersten Erfindungsgedanken ein Ventilatorteil gemäß Oberbegriff des Anspruchs 1 und geht gemäß einem weiteren Erfindungsgedanken auf ein Verfahren zur Funktionskontrolle eines derartigen Ventilatorteils gemäß Oberbegriff des Anspruchs 11.

Die Volumenleistung eines in eine raumlufttechnische Anlage eingebauten Ventilatorteils weicht von der idealen Volumenleistung eines nichteingebauten Ventilators ab. Die Verwendung von Kennlinien, denen die ideale Volumenleistung des nichteingebauten Zustands zugrundeliegt, macht daher bisher eine Schätzung der für den eingebauten Zustand geltenden Abweichungen erforderlich. Diese Schätzung stellt eine gefährliche Fehlerquelle dar, die bisher im Falle von Funktionsstörungen einer raumlufttechnischen Anlage oft zu falschen Schuldzuweisungen führen kann. In diesem Zusammenhang ist nämlich davon auszugehen, daß bei der Konzeption von raumlufttechnischen Anlagen vielfach ein zu geringe Ventilatorleistung vorgeschrieben wird, was zu Funktionsstörungen im Betrieb führt. Dem kann nur durch eine exakte Bestimmung der tatsächlich erreichten Volumenleistung der installierten, raumlufttechnischen Anlage abgeholfen werden.

Die FR-A 20 81 038 zeigt eine Meßvorrichtung für eine Einrichtung zur Steuerung des Volumenstroms in einer Lüftungsanlage. Die Meßeinrichtung umfaßt dabei einen Druckfühler zur Aufnahme des dynamischen Drucks und einen Druckfühler zur Aufnahme des statischen Drucks. Beide Meßfühler befinden sich in einem eigens hierfür vorgesehenen, in die Strömungsleitung eingebauten Gehäuse. Hierbei wird zwar von der physikalischen Gesetzmäßigkeit der Abhängigkeit zwischen Druck- und Volumenstrom Gebrauch gemacht. Es wird aber eine künstliche Druckdifferenz erzeugt und anhand dieser Druckdifferenz der Volumenstrom bestimmt. Nachteilig hierbei ist, daß infolge dieser künstlich erzeugten Druckdifferenz Verluste nicht vermeidbar sind, die zu Ungenauigkeiten führen. Hinzu kommt, daß die bekannte Anordnung nicht ausschließlich mit der Erfassung von statischem Druck auskommt, was zu weiteren Ungenauigkeiten führen kann.

Hiervon ausgehend ist es daher die Aufgabe der vorliegenden Erfindung, einfache Mittel zur Verfügung zu stellen, um eine exakte Bestimmung der Volumenleistung einer installierten raumlufttechnischen Anlage bzw. des hierin eingebauten Ventilatorteils anhand realer Kennlinien zu ermöglichen.

Geräteseitig wird diese Aufgabe durch die kennzeichnenden Maßnahmen des Anspruch 1 gelöst.

Die Druckfühler befinden sich hierbei in vorteilhafter Weise im sogenannten Totwassergebiet und gleichzeitig an der Stelle des höchsten Druckunterschieds. Dieser Druckunterschied wird dabei durch die aufgrund der Ventilatortätigkeit sich ergebende Druckerhöhung erhalten. Es ist daher in vorteilhafter Weise nicht erforderlich, den Druckunterschied über einen Druckabfall an einem Meßgerät extra zu erzeugen. Ein weiterer Vorteil ist darin zu sehen, daß an der Stelle, die hier für die Druckfühler vorgesehen ist, ausschließlich statischer Druck vorliegt. Aufgrund des hohen Druckunterschieds und der Tatsache, daß praktisch nur statischer Druck vorliegt, ergibt sich in vorteilhafter Weise eine total druckverlustfreie Messung mit äußerst hoher Meßgenauigkeit und guter Reproduzierbarkeit.

Zur Bestimmung der Volumenleistung einer ganzen Anlage, d.h. der Volumenleistung des eingebauten Zustands, müssen selbstverständlich Kennlinien vorhanden sein. Zur Ermittlung dieser Kennlienien genügt es im vorliegenden Fall, in vorteilhafter Weise lediglich das Ventilatorteil mit eingebautem Ventilator heranzuziehen, da die erfindungsgemäß auf beiden Seiten der Druckwand vorgesehenen Druckfühler in einem Bereich plaziert sind, in welchem ausschließlich statischer Druck vorliegt. Die fest in das Ventilatorteil eingebauten Druckfühler ermöglichen dementsprechend einerseits auf einem Prüfstand bei vorgegebener Volumenleistung die Aufnahme von Kennlinien und andererseits vor Ort die Bestimmung der Volumenleistung anhand der Kennlinien. Die fest eingebauten Druckfühler haben dementsprechend sowohl für Prüfstandsbetrieb als auch für den realen Betrieb vor Ort Bedeutung. Da infolge der erfindungsgemäßen Plazierung der Druckfühler ausschließlich statischer Druck aufgenommen wird und dynamische Komponenten keinen Einfluß haben, ergibt sich auch eine äußerst hohe Genauigkeit. Ein ganz besonderer Vorteil ist dabei darin zu sehen, daß der aufgenommene Druckunterschied nicht extra erzeugt werden muß, sondern bei Ventilatorbetrieb an der Druckwand automatisch vorhanden ist. Es ergeben sich daher auch keinerlei Energieverluste.

Verfahrensmäßig wird die genannte Aufgabe durch die Maßnahmen des Anspruchs 11 gelöst.

Die fest eingebauten Druckfühler können in vorteilhafter Weise sowohl bei der Ermittlung der Kennlinien als auch bei der Ermittlung des Fördervolumens vor Ort als Meßwertaufnehmer Verwendung finden, so daß in beiden Fällen gleiche Randbedingungen vorliegen, was Voraussetzung für die gewünschte Reproduzierbarkeit und Genauigkeit ist.

Außer einer sporadischen Überwachung ermöglichen die erfindungsgemäßen Maßnahmen, wie weiter oben bereits angedeutet ist, auch eine laufende Überwachung. Hierzu kann die mit den Manometeranschlüssen der Druckfühler hier vorzugsweise fest verbundene Manometer-anordnung mit ihrem Ausgang einfach an einem Rechner liegen, in den zusätzlich die Drehzahl des Ventilators eingegeben und die oben erwähnten Kennli-nien vorzugsweise in Form eines zusammen mit dem erfindungsgemäßen Ventilatorteil lieferbaren Datenträgers eingespeichert werden. Die laufende Überwachung ermöglicht in vorteilhafter Weise nicht nur eine laufende Anzeige der aktuellen Werte, sondern auch eine automatische Alarmgabe bei Über- oder Unterschreiten von Grenzwerten. Durch Erweiterung der Meßdaten beispielsweise auf Strom- bzw. Leistungsaufnahme des Antriebsmotors und/oder der Drehzahl des Ventilators kann dabei eine äußerst präzise Fehleranalyse erfolgen.

Vorteilhaft können die Druckfühler an der Druckwand einander gegenüberliegend befestigt sein. Hierdurch ergibt sich ein besonders geringer baulicher Aufwand.

Eine weitere vorteilhafte Maßnahme kann darin bestehen, daß die Druckfühler als im Bereich der Peripherie der Druckwand umlaufende, den die Druckwand durchdringenden Bereich des Ventilators umgreifende, mit mehreren Eingängen versehene, vorzugsweise durch ringförmig gebogene Rohre gebildete Ringkanäle ausgebildet sind. Derartige Ringkanäle befinden sich sowohl saug- als auch druckseitig zuverlässig im Windschatten, so daß sich auf einfache Weise eine hohe Genauigkeit ergibt. Gleichzeitig ergeben die mit mehreren Eingängen versehenen Ringkanäle einen Ausgleich örtlicher Druckunterschiede.

Eine weitere vorteilhafte Ausgestaltung der übergeordneten Maßnahmen kann darin bestehen, daß die an die Druckfühler angeschlossene Manometeranordnung mit einer Anzeigeeinrichtung zusammenwirkt, die einen in Abhängigkeit vom gemessenen Druck bewegbaren Zeiger und wenigstens eine auf einem als separates Bauteil ausgebildeten, beistellbaren Skalenträger aufgenommene, auf den Volumenstrom bei einer zugeordneten Ventilatordrehzahl geeichte Skala aufweist. Diese Maßnahmen ergeben eine automatische Anzeige des Volumenstroms. Die manuelle Verwendung von Koordinatensystemen mit Kennlinienfeldern, in welche die gemessenen Druckwerte übertragen werden müssen, kommt hierbei in vorteihafter Weise in Wegfall, was eine einfache Handhabung und exakte Feststellung des Volumenstroms ermöglicht, auch wenn kein Rechner zur Verfügung steht.

Weitere vorteilhafte Ausgestaltungen und vorteilhafte Weiterbildungen der übergeordneten Maßnahmen ergeben sich aus der nachstehenden Beschreibung eines Ausführungsbeispiels anhand der Zeichnung in Verbindung mit den Unteransprüchen.

In der Zeichnung zeigen:
- Figur 1: einen Längsschnitt durch eine raumlufttechnische Anlage in schematischer Darstellung,
- Figur 2: eine schematische Darstellung der Druckwand mit zugeordneten Druckfühlern,
- Figur 3: ein Kennlinienfeld für die Anordnung gemäß Figur 1,
- Figur 4: ein Beispiel mit einer Anzeigeeinrichtung in Figur 1 entsprechender Darstellung und
- Figur 5: eine Teilseitenansicht des die Anzeigeeinrichtung enthaltenden Gehäuses.

Die der Figur 1 zugrundeliegende raumlufttechnische Anlage besteht aus mehreren, aneinander angesetzten, kastenförmigen Einheiten. Der Aufbau und die Wirkungsweise dieser Einheiten sind an sich bekannt. Als zentale Einheit ist hier ein Ventilatorteil 1 vorgesehen, das einen Ventilator 2 und einen diesem zugeordneten Antriebsmotor 3 enthält. Der Ventilator 2 und der Antriebsmotor 3 sind auf einer schwingungsgedämpften Palette 4 aufgenommen und antriebsmäßig durch einen auf entsprechenden riemenscheiben 5, 6 aufgenommenen Riemen 7 miteinander verbunden. Der Durchmesser der Riemenscheiben 5, 6 ist dementsprechend maßgebend für die Drehzahl des Ventilators 2. Dieser besitzt einen seitlichen, koaxial zur mittels der Riemenscheibe 6 antreibbaren Welle 8 angeordneten Saugstutzen 9 und einen tangential aus dem das nicht näher dargestellte, auf der Welle 8 aufgenommene Ventilatorrad umfassenden Gehäuse herauslaufenden Druckstutzen 10.

Dem Ventilatorteil 1 sind ein mit einem Filter 11 und einem Eingangsstutzen 12 versehenes Filterteil 13 vorgeordnet und ein Leerteil 14 sowie ein hieran sich anschließendes, ein Kühlregister 15 und einen Kondensatabscheider 16 aufweisendes Kühlteil 17 und ein Ausströmteil 18 mit Ausströmstutzen 19 nachgeordnet. Die einzelnen Komponenten besitzen einen tragenden rahmen mit einem umlaufenden Mantel. Die aneinander anliegenden Stirnseiten der einzelnen Komponenten sind zur Bildung eines Strömungskanals offen. Lediglich im Bereich des Ventilatorteils 1 ist eine quer zur Strömungskanalachse angeordnete Druckwand 20 vorgesehen, die den Ansaugstutzen 9 und den Druckstutzen 10 des Ventilators 2 so voneinander trennt, daß diese mit ihrem offenen Querschnitt in durch die Druckwand 20 voneinander getrennten Kammern liegen. Der Eingangsquerschnitt des Saugstutzens 9 befindet sich in der der Druckwand 20 vorgeordneten, durch den Innenraum des Ventilatorteils 1 gebildeten Kammer 21. Der Ausgang des Druckstutzens 10 befindet sich in der durch den Innenraum des Leerteils 14 gebildeten Kammer 22.

Die Druckwand 20 ist als im Bereich der ausgangsseitigen Stirnseite des Ventilatorteils 1 an dessen tragenden Rahmen angeflanschtes Blech ausgebildet, an das der Ventilator 2 mit seinem Druckstutzen 10 angeflanscht ist. Die Druckwand 20 besitzt, wie am besten aus Figur 2 erkennbar ist, eine den Druckstutzen 10 dichtend aufnehmende Ausnehmung 23, so daß die Kammern 21 und 22 nur über den das nicht näher dargestellte Ventilatorrad aufnehmenden Arbeitsraum des Ventilators 2 in gegenseitiger Verbindung stehen. Der Druckstutzen 10 kann an der Druckwand 20 enden oder, wie im dargestellten Ausführungsbeispiel gemäß Figur 1, in die Kammer 22 des Leerteils 14 hineinragen. Die durch den Druckstutzen 22 beaufschlagte Kammer 22 des Leerteils 14 dient als dem Kühlteil 17 vorgeordnete Verteilerkammer, die eine gleichmäßige Beaufschlagung des Kühlregisters über dem gesamten Strömungsquerschnitt ergibt.

Auf beiden Seiten der Druckwand 20 sind, wie die Figuren 1 und 2 weiter erkennen lassen, den die Druckwand 20 durchdringenden Druckstutzen 10 umgreifende Druckfühler 24 bzw. 25 vorgesehen, die jeweils einen durch den äußeren Mantel des Ventilatorteils 1 bzw. des Leerteils 14 nach außen herausgeführten Anschlußstutzen 26 bzw. 27 für eine Manometeranordnung der in Figur 1 bei 30 angedeuteten Art aufweisen. Die Druckfühler 24, 25 sind hier einfach als im Bereich der Peripherie der Druckwand 20 umlaufende, ringförmig gebogene Rohre ausgebildet, die mehrere, gleichmäßig über die Peripherie der Druckwand 20 verteilte Eingänge 28 in Form gebohrter Wandausnehmungen besitzen. Der Durchmesser der die Eingänge 28 bildenden Bohrungen liegt etwa in der Größenordnung zwischen 1/4 und 1/2 des lichten Durchmessers der die Druckfühler bildenden Rohre. Die die Druckfühler 24 bzw. 25 bildenden Rohrbügel können etwa durch nicht näher dargestellte Rohrschellen etc. direkt an der Druckwand befestigt sein. Die Anschlußstutzen 26 bzw. 27 sind als bezüglich der Achse der schleifenförmigen Rohrbügel radial angesetzte Rohrstutzen ausgebildet, die durch den äußeren Mantel von Ventilatorteil 1 bzw. Leerteil 14 hindurchgeführt und mittels eines aufsteckbaren Schlauchs 29 mit dem Manometer 30 verbindbar sind.

Die Druckfühler 24, 25 mit zugeordneten Anschlußstutzen 26, 27 werden fest installiert, so daß jederzeit und jederorts ein Manometer 30 angeschlossen werden kann, indem dessen Anschlußschläuche 29 auf die fest installierten Anschlußstutzen 26, 27 aufgesteckt werden. Mit Hilfe des in der aus Figur 1 ersichtlichen Weise angeschlossenen Manometers 30 läßt sich die Druckdifferenz zwischen der Saugseite und der Druckseite des in das Ventilatorteil 1 eingebauten Ventilators 2 ermitteln. Die an der Druckwand 20 befestigten Druckfühler 24, 25 befinden sich dabei sowohl saugseitig als auch druckseitig im Windschatten, so daß dynamische Einflüsse auf das Manometer 30 unterbleiben und nur der statische Druck aufgenommen wird.

Um die Volumenleistung einer raumlufttechnischen Anlage etwa der der Figur 1 zugrundeliegenden Art anhand der mit Hilfe der Druckfühler 24, 25 aufnehmbaren Druckdifferenz zu ermöglichen, werden zunächst Kennlinien ermittelt, die, wie Figur 3 erkennen läßt, für jeweils eine Ventilatordrehzahl, d. h. eine Riemenscheibenpaarung, die Volumenleistung als Funktion der genannten Druckdifferenz enthalten. In dem der Figur 3 zugrundeliegenden Kennlinienfeld wurde die Druckdifferenz auf der Ordinate und die Volumenleistung auf der Abszisse aufgetragen. Für die Ventilatordrehzahlen n₁, n₂, n₃ ergeben sich die Kennlinien K₁, K₂ bzw. K₃. Bei der Ermittlung der Kennlinien K₁, K₂, K₃ wird die mittels der Druckfühler 24, 25 feststellbare Druckdifferenz etwa mit Hilfe eingebauter Jalousien oder dergleichen künstlich verändert. Die zur jeweils eingestellten Druckdifferenz gehörende Volumenleistung wid gemessen. Die Meßpunkte werden in das Kennlinienfeld gemäß Figur 3 eingetragen und zu den Kennlinien K₁, K₂, K₃ verbunden.

Die Ermittlung der Kennlinien der bei K₁, K₂, K₃ angedeuteten Art erfolgt auf einem Prüfstand, wobei praktisch lediglich das Ventilatorteil 1 und hier das den zweiten Druckfühler 25 enthaltende Leerteil 14 benötigt werden. Sobald die Kennlinien ermittelt sind, läßt sich die Volumenleistung für jedes gleiche Ventilatorteil, unabhängig davon, in welche raumlufttechnische Anlage dieses eingebaut ist, leicht ermitteln. Hierzu wird vor Ort die Druckdifferenz zwischen den Drücken vor und hinter der Druckwand 20 ermittelt, was durch Anschluß eines Manometers 30 in der der Figur 1 entnehmbaren Weise an die fest installierten Anschlußstutzen 26, 27 der fest installierten Druckfühler 24, 25 auf einfache Weise möglich ist. Mit Hilfe der so ermittelten Druckdifferenz läßt sich anhand der zur vorhandenen Ventilatordrehzahl, d. h. zur vorhandenen Riemenscheibenpaarung gehörenden Kennlinie K₁, K₂, K₃ die Volumenleistung feststellen, wie anhand der in Figur 3 eingezeichneten Hilfslinien Pʹ bzw. Vʹ erkennbar ist. Im konkreten Fall soll der Ventilator 2 mit der Drehzahl n₂ arbeiten. Zu der mittels der Druckfühler 24, 25 meßbaren Druckdifferenz P₁ gehört dabei die Volumenleistung V₁.

Die Manometeranordnung 30 kann aus zwei getrennten Manometern bestehen. Im dargestellten Ausführungsbeispiel handelt es sich um ein Schrägrohrmanometer, das automatisch den gewünschten absoluten Wert der Druckdifferenz angibt. Dasselbe wäre beispielsweise bei einem U-Rohr-Manometer der Fall. Die beiden, bezüglich der Druckwand 20 einander gegenüberliegend angeordneten Druckfühler 24, 25 können gleiche Konfiguration und Abmessungen aufweisen, was eine rationelle Herstellung ermöglicht.

Im Falle einer sporadischen Überwachung der Volumenleistung genügt es, wenn die Manometeranordnung 30 eine Ableseskala aufweist. Der hierauf ablesbare Wert kann dann auf ein Kennlinienfeld gemäß Figur 3 übertragen werden. Bei dem der Figur 1 zugrundeliegenden Ausführungsbeispiel liegt die Manometeranordnung 30 mit einem Signalausgang am Eingang eines Rechners 31. Im dargestellten Ausführungsbeispiel handelt es sich beim Signalausgang der Manometeranordnung 30 um einen Digitalausgang. Im Falle eines Analogausgangs müßte ein Analog-Digitalwandler nachgeschaltet sein. In den Rechner 31 kann zusätzlich die Drehzahl des Ventilators 2 eingegeben werden. Hierzu kann die Drehzahl direkt gemessen und erfaßt werden. Im dargestellten Ausführungsbeispiel erfolgt die Drehzahlvorgabe mittels bei 32 angedeuteter Eingabeknöpfe. Der Rechner 31 ist ferner mit einem Speicher 33 versehen, der die der Figur 3 zugrundeliegenden Kennlinien in digitalisierter Form enthält. Hierzu kann einfach ein Datenträger, beispielsweise in Form einer Diskette oder dergleichen, erstellt werden, der zusammen mit dem Ventilatorteil 1 mitgeliefert wird und in den Rechner 31 bei 33 eingesetzt werden kann. Ähnlich werden für den Fall einer sporadischen Überwachung ausgedruckte Kennlinienfelder der der Figur 3 zugrundeliegenden Art mitgeliefert.

Der Rechner 31 liegt mit einem Ausgang an einer Anzeigeeinrichtung, hier/in Form eines Bildschirms 34, auf dem die aktuellen Volumenstromwerte in Form von Zahlen, Kurven oder Balkendiagrammen oder dergleichen kontinuierlich abgelesen werden können. Über einen weiteren Ausgang des Rechners 31 ist eine Alarmeinrichtung 35 aktivierbar, die beim Über- bzw. Unterschreiten von Grenzwerten ansprechen soll.

Im dargestellten Ausführungsbeispiel erfolgt eine fixe Drehzahlvorgabe. Es wäre aber auch denkbar, durch Erweiterung der Meßdaten auf die Drehzahl des Ventilators 2 bzw. die Leistungsaufnahme des Antriebsmotors 3 und dergleichen die Fehleranalysemöglichkeit noch zu verbessern.

Die der Figur 4 zugrundeliegende Anordnung erleichtert die Handhabung, wenn vor Ort kein Rechner zur Verfügung steht. Der grundsätzliche Aufbau der Anordnung gemäß Figur 4 entspricht der Anordnung gemäß Figur 1. Die einander entsprechenden Teile sind daher gleich bezeichnet.

Um eine manuelle Übertragung der mit Hilfe der Manometeranordnung 30 feststellbaren Druckdifferenzwerte in ein in Figur 3 angedeutetes Kennlinienfeld überflüssig zu machen, ist bei der Anordnung gemäß Figur 4 die an die Druckfühler 24, 25 angeschlossene Manometeranordnung 30 mit einer Anzeigeeinrichtung 40 zusammengeschlossen, die einen in Abhängigkeit von der gemessenen Druckdifferenz bewegbaren Zeiger 43 und hier eine auf einem als separates Bauteil ausgebildeten, beistellbaren Skalenträger 44 aufgenommene, auf den Volumenstrom bei einer zugeordneten Ventilatordrehzahl geeichte Skala 45 aufweist. Auf der Skala 45 kann der vom Zeiger 43 angezeigte Wert des Volumenstroms vor Ort abgelesen werden.

Die für die vor Ort vorhandene Ventilatordrehzahl in Frage kommende Kennlinie des in Figur 3 angedeuteten Kennlinienfelds ist hierbei in die Skala 45 eingearbeitet. Die Skala 45 kann mittels eines einfachen Programms ermittelt und auf den Skalenträger 44 aufgedruckt werden. Der Skalenträger 44 besteht aus einem Kartonbogen oder dergleichen, der dem Zeiger 43 in leicht austauschbarer Weise zugeordnet wird, so daß bei einer Änderung der Ventilatordrehzahl lediglich ein neuer Skalenträger mit entsprechend angepaßter Skala eingesetzt werden braucht. Selbstverständlich wäre es auch denkbar auf einem Skalenträger 40 mehrere, unterschiedlichen Drehzahlen zugeordnete Skalen vorzusehen. In jedem Falle ermöglicht die einfache Beistellbarkeit des als separates Bauteil ausgebildeten Skalenträgers eine rationelle Herstellung, da zur individuellen Anpassung der Anzeigeeinrichtung 40 an die speziellen Verhältsnisse jeder beliebigen raumlufttechnischen Anlage jeweils nur ein neuer Skalenträger mit entsprechend angepaßter Skala benötigt wird. Da die Ventilatordrehzahl vor Ort nicht mehr geändert wird, kann der austauschbare Skalenträger 44 zur Vermeidung eines Mißbrauchs an dem ihn aufnehmenden Gehäuse der Anzeigeeinrichtung 40 verplombt werden.

Im dargestellten Ausführungsbeispiel ist der Manometeranordnung 30 ein Druck-Spannungswandler 41 nachgeordnet, dessen Ausgang am Eingang eines Voltmeters 42 liegt, dessen Zeiger den Zeiger 43 der Anzeigeeinrichtung 40 bildet. Die Verwendung eines Voltmeters im Rahmen der Anzeigeeinrichtung 30 ergibt einen einfachen Aufbau. Zur Bewerkstelligung einer vollständigen Ausnutzung des maximal möglichen Ausschlags des Zeigers 43 in jedem Einzelfall sind die Manometeranordnung 30 und/oder der Wandler 41 mit einer Bereichs- und Nullpunkt-Verstellung versehen, wie bei 46 angedeutet ist. Bei 56 ist ein weiterer Ausgang in Form eines Analog- und/oder Digital-Ausgangs, angedeutet, an den eine EDV angeschlossen sein kann.

Die Anzeigeeinrichtung 40 ist zusammen mit der Manometeranordnung 30 und dem Wandler 41 in einem Gehäuse 47 angeordnet, das, wie Figur 4 zeigt, mittels eines U-förmigen Tragbügels 48 mit Wandabstand am Gehäuse des Ventilatorteils 1 festlegbar ist, was eine schwingungssichere Aufhängung ergibt. Zur Vermeidung einer Übertragung von Schwingungen auf die Anzeigeeinrichtung 40 kann es zudem zweckmäßig sein, wenn die den Ventilator 2 und den Antriebsmotor 3 aufnehmende Palette auf federnden Schwingungsdämpfungselementen 4a abgestützt ist.

Das Gehäuse 47 ist frontseitig mit einem Fenster versehen, das eine Einsteckausnehmung 52 aufweist, in welche der Zeiger 43 hineinragt und in welche der austauschbare und eventuell verplombbare Skalenträger 44 so eingesteckt werden kann, daß er vom Zeiger 43 übergriffen wird. Im dargestellten Ausführungsbeispiel besteht das Fenster aus einer am Gehäuse 47 festgelegten Grundplatte und einem auf diese aufsetzbaren, im Querschnitt wannenförmigen Deckel 54, der aus durchsichtigem Material besteht. Der Deckel 54 wird durch Halteschrauben 55 gesichert, von denen eine zur Vermeidung von Mißbrauch verplombt sein kann. Selbstverständlich wäre es auch denkbar, der Ausnehmung 52 einen Einsteckschlitz zuzuordnen, über welchen der Skalenträger 44 einfach eingesteckt werden kann. Die dargestellte Ausführung gewährleistet jedoch absolute Staubsicherheit. Zur Aufnahme von eventuell nicht eingesetzten Skalenträgern und/oder Umrechnungstabellen etc., kann das Gehäuse 47 mit einer hier nicht näher dargestellten, außerhalb des Deckels 53, 54 angeordneten Einstecktasche versehen sein.

## Patentansprüche

1. Ventilatorteil für eine raumlufttechnische Anlage mit einer Druckwand (20) und mindestens einem die Druckwand (20) durchdringenden Ventilator (2), dessen saugseitiger Eingang und druck-seitiger Ausgang in durch die Druckwand (20) voneinander getrennten Kammern (21, 22) sich befinden, **dadurch gekennzeichnet, daß** im Bereich beider Seiten der Druckwand (20) jeweils ein mit einem Manometeranschluß (26, 27) versehener Druckfühler (24, 25) vorgesehen ist und daß die beiden Druckfühler (24, 25) als im Bereich der Peripherie der Druckwand (20) einander gegenüberliegend umlaufende, den die Druckwand (20) durchdringenden Bereich des Ventilators (2) umgreifende, mit mehreren Eingängen (28) versehene Ringkanäle ausgebildet sind.

2. Ventilatorteil nach Anspruch 1, **dadurch gekennzeichnet, daß** die Druckfühler (24, 25) an der Druckwand (20) einander gegenüberliegend befestigt sind.

3. Ventilatorteil nach einem der vorhergehenden Ansprüche, **dadurch gekennzeichnet, daß** die die Druckfühler (24, 25) bildenden Ringkanäle einen Querschnitt von kleiner als 1 % des Querschnitts der Kammern (21,22) aufweisen und daß ihre Eingänge (28) einen Durchmesser von 1mm bis 3mm aufweisen.

4. Ventilatorteil nach Anspruch 3, **dadurch gekennzeichnet, daß** die Druckfühler (24, 25) durch ringförmig gebogene Rohre gebildet werden, die jeweils mit mehreren Umfangsbohrungen versehen sind und einen aus dem die Druckwand (20) aufnehmenden Gehäuse herausgeführten Anschlußstutzen (26, 27) aufweisen.

5. Ventilatorteil nach einem der vorhergehenden Ansprüche, **dadurch gekennzeichnet, daß** die einander gegenüberliegenden Druckfühler (24, 25) gleiche Konfiguration und Abmessungen aufweisen.

6. Ventilatorteil nach einem der vorhergehenden Ansprüche, **dadurch gekennzeichnet, daß** die Druckfühler (24, 25) an eine Manometeranordnung (30) angeschlossen sind, die mit einem Ausgang am Eingang eines Rechners (31) liegt, der mit einem weiteren, der Drehzahl des Ventilators (2) zugeordneten Eingang (32) und einer Speichereinrichtung (33) für Druck-Volumenkennlinien versehen ist und vorzugsweise mit einer Anzeigeeinrichtung, vorzugsweise in Form eines Bildschirms (34) sowie mit einer Alarmeinrichtung (35) verbunden ist und daß die Speichereinrichtung (33) des Rechners (31) mit einem Datenträger, vorzugsweise in Form einer Diskette, beschickbar ist.

7. Ventilatorteil nach einem der vorhergehenden Ansprüche, **dadurch gekennzeichnet, daß** die an die Druckfühler (24, 25) angeschlossene Manometeranordnung (30) mit einer Anzeigeeinrichtung (40) zusammenwirkt, die einen in Abhängigkeit von der gemessenen Druckdifferenz bewegbaren Zeiger (43) und wenigstens eine auf einem als separates Bauteil ausgebildeten, beistellbaren Skalenträger (44) aufgenommene, auf den Volumenstrom bei einer zugeordneten Ventilatordrehzahl geeichte Skala (45) aufweist.

8. Ventilatorteil nach Anspruch 7, **dadurch gekennzeichnet, daß** der Skalenträger (44) am die Anzeigeeinrichtung (40) enthaltenden Gehäuse (47) austauschbar festlegbar und vorzugsweise verplombbar ist.

9. Ventilatorteil nach einem der vorhergehenden Ansprüche 7 bis 8, **dadurch gekennzeichnet, daß** der Zeiger (43) als Zeiger eines Voltmeters (42) ausgebildet ist, das mittels eines Druck-Spannungswandlers (41) mit der Manometeranordnung (30) verbunden ist, wobei vorzugsweise die Manometeranordnung (30) und/oder der Wandler (41) eine Einstellung (46) Zur Veränderung des Meßbereichs aufweisen.

10. Ventilatorteil nach einem der vorhergehenden Ansprüche 7 bis 9, **dadurch gekennzeichnet, daß** das die Anzeigeeinrichtung (40) enthaltende Gehäuse (47) mittels wenigstens eines vorzugsweise U-förmigen Tragbügels (48) mit Wandabstand am Gehäuse des Ventilatorteils (1) aufgenommen ist, dessen Ventilator (2) mitAntriebsmotor (3) auf Schwingungsdämpfungselementen (4a) aufgenommen ist.

11. Verfahren zur Funktionskontrolle eines in eine raumlufttechnische Anlage eingebauten Ventilatorteils gemäß einem der vorhergehenden Ansprüche 1 bis 10, bei dem die Volumenleistung des Ventilators geprüft wird, **dadurch gekennzeichnet, daß** für das komplette Ventilatorteil (1) mit eingebautem Ventilator (2) Kennlinien (K₁, K₂, K₃) bzw. Skalen (45) ermittelt werden, die bei jeweils einer Ventilatordrehzahl die Änderung des Unterschieds zwischen den auf den beiden Seiten der Druckwand (20) herrschenden Drücken in Beziehung zum Fördervolumen enthalten und daß anhand dieser Kennlinien (K₁, K₂, K₃) bzw. Skalen (45) sowie der Ventilatordrehzahl und des am Einsatzort gemssenen Druckunterschieds an der Druckwand (20) das Fördervolumen ermittelt bzw. angezeigt wird.

## Claims

1. A fan part for an air conditioning system with a bulkhead (20) and at least one fan (2) extending through the bulkhead (20) and whose intake inlet port and outlet discharge outlet port are located in chambers (21 and 22) separated from each other by the bulkhead (20), characterized in that adjacent to each of the sides of the bulkhead (20) there is in each case a pressure sensor (24 and 25) provided with a pressure gage connection (26 and 27) and in that the two pressure sensors (24 and 25) are in the form of annular ducts opposite to each other adjacent to and running around the periphery of the bulkhead (20) and running around the part of the fan (2) extending through the bulkhead (20) and provided with a plurality of inlet ports (28).

2. The fan part as claimed in claim 1, characterized in that the pressure sensors (24 and 25) are secured to the bulkhead (20) opposite to each other.

3. The fan part as claimed in any one of the preceding claims, characterized in that the annular ducts constituting pressure sensors (24 and 25) have a cross section with a size less than 1% of the cross section of the chambers (21 and 22) and in that their inlets (28) have a diameter of 1 mm to 3 mm.

4. The fan part as claimed in claim 3, characterized in that the pressure sensors (24 and 25) are constituted by annularly bent tubes, which are respectively provided with a plurality of circumferential holes and comprise a connection port (26 and 27) extending out of housing accepting the bulkhead (20).

5. The fan part as claimed in any one of the preceding claims, characterized in that the pressure sensors (24 and 25) arranged opposite to each other have the same configuration and the same dimensions.

6. The fan part as claimed in any one of the preceding claims, characterized in that the pressure sensors (24 and 25) are connected with a pressure gage arrangement (30) which has an outlet connected with the input of a computer (31), which is connected at a further input (32) for the speed of rotation of the fan (2) and a memory device (33) for pressure-volume characteristic curves and preferably is connected with a indicating device, preferably in the form of a picture screen (34) and also with an alarm device (35), and in that the memory device (33) of the computer (31) is able to receive a data storage medium, preferably in the form of a diskette.

7. The fan part as claimed in any one of the preceding claims, characterized in that the pressure gage arrangement (30) connected with the pressure sensors (24 and 25), cooperates with an indicating device (40), which comprises a pointer (43), adapted to move in accordance with the measured pressure differential and at least one scale (45), which is carried on an insertable scale plate (44) designed as a separate component, which scale is calibrated to show the volumetric flow rate at a given speed of rotation of the fan.

8. The fan part as claimed in claim 7, characterized in that the scale plate (44) is able to be secured in a replaceable manner and is preferably able to be sealed for security to the housing (47) containing the indicating device (40).

9. The fan part as claimed in either of the preceding claims 7 and 8, characterized in that the pointer (43) is designed in the form of the pointer of a voltameter (42), which by means of a pressure-voltage converter (41) is connected with the pressure gage arrangement (30), preferably the pressure gage arrangement (30) and/or the converter (41) having an adjustment means (46) for changing the measuring range.

10. The fan part as claimed in any one of the preceding claims 7 through 9, characterized in that the housing (47) containing the indicating device (40) is received by means of at least one preferably U-like supporting yoke (48) on the housing of the fan part (1) with a spacing from the wall, the fan (2) of which is received together with the drive motor (3) on vibration damping elements (4a).

11. A method for testing the function of a fan part incorporated in an air conditioning system as claimed in any one of the preceding claims 1 through 10, in which the volumetric performance of the fan is tested, characterized in that for the complete fan part (1) with the built-in fan (2) characteristics (K₁, K₂ and K₃) or respectively scales (45) are ascertained, which for one respective speed of rotation of the fan comprise the change in the differential between the pressures acting on the two sides of the bulkhead (20) related to the volumetric flow produced and in that on the basis of these characteristics (K₁, K₂ and K₃) or respectively scales (45) and the speed of rotation of the fan and of the pressure differential measured at the point of use at the bulkhead (20) the volumetric flow produced is ascertained or respectively indicated.

## Revendications

1. Elément de ventilateur pour une installation technique destinée à l'air ambiant munie d'une cloison étanche (20) et d'au moins un ventilateur (2) traversant la cloison étanche (20), dont l'entrée côté aspiration et la sortie côté pression se trouvent dans des chambres (21, 22) séparées l'une de l'autre par la cloison étanche (20), **caractérisé en ce que,** dans la zone des deux côtés de la cloison étanche (20), on prévoit chaque fois un capteur de pression (24, 25) muni d'un raccordement de manomètre (26, 27) et **en ce que** les deux capteurs de pression (24, 25) sont réalisés en canaux annulaires s'étendant face à face dans la zone de la périphérie de la cloison étanche (20), entourant la zone du ventilateur (2) qui traverse la cloison étanche (20) et étant munis de plusieurs entrées (28).

2. Elément de ventilateur selon la revendication 1, **caractérisé en ce que** les capteurs de pression (24, 25) sont fixés face à face contre la cloison étanche (20).

3. Elément de ventilateur selon l'une quelconque des revendications précédentes, **caractérisé en ce que** les canaux annulaires formant les capteurs de pression (24, 25) présentent une section transversale inférieure à 1% de la section transversale des chambres (21, 22) et **en ce que** leurs entrées (28) présentent un diamètre de 1 mm à 3 mm.

4. Elément de ventilateur selon la revendication 3, **caractérisé en ce que** les capteurs de pression (24, 25) sont façonnés par des tubes pliés en anneaux qui sont chaque fois munis de plusieurs alésages périphériques et qui présentent une tubulure de raccordement (26, 27) guidée à l'extérieur du logement contenant la cloison étanche (20).

5. Elément de ventilateur selon l'une quelconque des revendications précédentes, **caractérisé en ce que** les capteurs de pression (24, 25) disposés face à face présentent une configuration et des dimensions identiques.

6. Elément de ventilateur selon l'une quelconque des revendications précédentes, **caractérisé en ce que** les capteurs de pression (24, 25) sont raccordés à un agencement de manomètre (30) qui est disposé avec une sortie à l'entrée d'un ordinateur (31) qui est muni d'une autre entrée (32) attribuée à la vitesse de rotation du ventilateur (2), ainsi que d'une installation de mémoire (33) pour des caractéristiques statiques de pression-volume, et qui est relié, de préférence, à un mécanisme d'affichage, de préférence, sous la forme d'un écran (34), ainsi qu'à un mécanisme d'alarme (35) et **en ce que** l'installation de mémoire (33) de l'ordinateur (31) peut être chargée à l'aide d'un support de données, de préférence, sous forme d'une disquette.

7. Elément de ventilateur selon l'une quelconque des revendications précédentes, **caractérisé en ce que** l'agencement de manomètre (30) raccordé aux capteurs de pression (24, 25) coopère avec un mécanisme d'affichage (40) qui présente une aiguille (43) mobile en fonction de la différence de pression mesurée et au moins une échelle graduée (45) positionnée sur un support d'échelle qui peut être mis à disposition et qui est réalisé sous forme d'une structure séparée, l'échelle graduée étant calibrée en fonction du courant volumétrique correspondant à une vitesse de rotation du ventilateur.

8. Elément de ventilateur selon la revendication 7, **caractérisé en ce que** le support d'échelle (44) peut être fixé de manière remplaçable contre le logement (47) contenant le mécanisme d'affichage (40) et est, de préférence, apte à être plombé.

9. Elément de ventilateur selon l'une quelconque des revendications précédentes 7 ou 8, **caractérisé en ce que** l'aiguille (43) est réalisée en forme d'aiguille d'un voltmètre (42), qui est reliée à l'agencement de manomètre (30) au moyen d'un transformateur de pression - tension (41), l'agencement de manomètre (30) et/ou le transformateur (41) présentant, de préférence, un réglage (46) pour la modification de l'intervalle.

10. Elément de ventilateur selon l'une quelconque des revendications précédentes 7 à 9, **caractérisé en ce que** le logement (47) contenant le mécanisme d'affichage (40) est disposé contre le logement de l'élément de ventilateur (1) en étant écarté de la paroi au moyen d'au moins un étrier de support (48) de préférence en forme de U, le ventilateur (2) étant disposé avec le moteur d'entraînement (3) sur des éléments absorbant les oscillations (4a).

11. Procédé pour le contrôle du fonctionnement d'un élément de ventilateur incorporé dans une installation technique destinée à l'air ambiant, selon l'une quelconque des revendications précédentes 1 à 10, dans lequel on soumet à l'essai la capacité volumétrique du ventilateur, **caractérisé en ce qu'**on détermine des caractéristiques statiques (K₁, K₂, K₃) ou des échelles (45) pour l'élément de ventilateur complet (1) avec ventilateur (2) incorporé, qui comprennent, pour chacune des vitesses de rotation du ventilateur, la modification quant à la différence entre les pressions régnant des deux côtés de la cloison étanche (20) par rapport au volume déplacé et **en ce que,** sur base de ces caractéristiques statiques (K₁, K₂, K₃) ou de ces échelles (45), ainsi que de la vitesse de rotation du ventilateur et de la différence de pression s'exerçant contre la cloison étanche (20) et mesurée à l'endroit d'utilisation, on détermine ou on affiche le volume déplacé.
